# EUROPÄISCHE PATENTSCHRIFT

(11) **EP 1 445 227 B1**
(45) Veröffentlichungstag und Bekanntmachung des Hinweises auf die Patenterteilung: **06.09.2006**
(21) Anmeldenummer: 04000299.0
(22) Anmeldetag: 09.01.2004
(51) Int. Cl.: B65H 57/14, B65H 49/34

(54) **Spulstelle für eine Kreuzspulen herstellende Textilmaschine**
Winding station of cross wound package producing textile winding machine
Tête de bobinage pour la production des bobines croisées pour machines textiles

(30) Priorität: 04.02.2003 DE 10304366
(43) Veröffentlichungstag der Anmeldung: 11.08.2004
(73) Patentinhaber: Saurer GmbH & Co. KG, 41069 Mönchengladbach (DE)
(72) Erfinder: Gerig-Leifeld, Monika, Dr., 47906 Kempen-St.Hubert (DE); Rüskens, Herbert, 41844 Wegberg (DE); Ruh, Wolf-Michael, 41844 Wegberg-Watern (DE)

(56) Entgegenhaltungen:
- EP-A- 0 744 483
- DE-A- 3 042 957
- DE-A- 3 233 362
- DE-C- 564 395
- DE-U- 9 307 772
- GB-A- 1 490 293

## Beschreibung

Die Erfindung betrifft eine Spulstelle für eine Kreuzspulen herstellende Textilmaschine gemäß dem Oberbegriff des Anspruches 1.

Auf den Spulstellen derartiger Textilmaschinen werden Vorlagespulen, insbesondere auf Ringspinnmaschinen gefertigte Spinnkopse, die relativ wenig Garnvolumen enthalten, zu großvolumigen Kreuzspulen umgewickelt.
Das Garn wird während des Umspulvorganges außerdem auf Garnfehler hin überwacht, wobei Garnfehler herausgeschnitten und durch nahezu garngleiche Spleiße ersetzt werden.
Während dieses Umspulvorganges ist das Garn Fadenzugkräften ausgesetzt, die recht unterschiedliche Größenordnungen erreichen können.
Das heißt, die Fadenzugkraft kann im Laufe einer Kopsreise, wenn keine wirksamen Gegenmaßnahmen ergriffen werden, insbesondere während des letzten Drittels der Kopsreise, auf ein Mehrfaches der Anfangszugkraft anwachsen, was die Gefahr von Fadenbrüchen erheblich erhöht.
Da Fadenbrüche nicht nur die Qualität der Kreuzspule negativ beeinflussen, sondern auch den Wirkungsgrad der betreffenden Textilmaschine herabsetzen, ist man seit langem bemüht, Vorrichtungen zu entwickeln, durch die das Ablaufverhalten von Vorlagespulen während des Umspulprozesses, beispielsweise durch Reduzierung der Fadenzugkraft, verbessert werden kann.

Zur Verringerung der Fadenzugkraft ist deshalb bereits vorgeschlagen worden, den Spulenaufnahmedorn, auf dem die Vorlagespule während des Umspulprozesses positioniert ist, antreibbar zu gestalten.

Die CH-PS 542 781 beschreibt beispielsweise eine Spulstelle einer Präzisions-Kreuzspulmaschine, mit einem drehbar gelagerten Spulenaufnahmedorn für die Vorlagespule.
Der Spulenaufnahmedorn steht dabei über einen Antriebsriemen mit einer Antriebstrommel in Verbindung, die auf einer maschinenlangen, ständig rotierenden Antriebswelle gelagert ist und über eine elektromagnetische Kupplung gezielt mit der Antriebswelle verbunden werden kann.
Wenn der Durchmesser der über eine Antriebsspindel direkt angetriebenen Auflaufspule, z.B. einer Kreuzspule, ein vorbestimmtes Maß erreicht hat und damit eine hohe Fadenabzugsgeschwindigkeit erreicht ist, sorgt eine entsprechende Einrichtung dafür, daß der Spulenaufnahmedorn der Vorlagespule entgegen der Abwickelrichtung des Fadens rotiert wird.

Eine vergleichbare Einrichtung ist auch durch die FR-PS 1.450.896 bekannt.
Auch bei dieser Einrichtung ist eine Vorlagespule in Form eines Spinnkopses während des Umspulprozesses auf einem rotierbar gelagerten Spulenaufnahmedorn angeordnet, der über eine Riemenanordnung mit einer maschinenlangen, antreibbaren Welle verbunden ist und definiert rotiert werden kann.

Des weiteren ist in der DE 38 43 928 A1 eine Spulstelle beschrieben, bei der der Spulenaufnahmedorn für die Vorlagespule pneumatisch rotiert werden kann.
Dem Spulenaufnahmedorn ist dabei außerdem eine Bremseinrichtung zugeordnet, die automatisch aktiviert wird, sobald die Druckluftzufuhr für den Antrieb abgeschaltet wird.

Mittels der vorbeschriebenen Einrichtungen konnte zwar die Fadenzugkraft während des Umspulprozesses, insbesondere beim Abwickeln des Fadens von der Vorlagespule reduziert werden, als nachteilig hat sich allerdings herausgestellt, daß es bei diesen Einrichtungen oft zu unkontrollierten Ablösungen des Fadens von der Vorlagespule und damit zu Schlingenbildungen kommt.
Derartige Schlingenbildungen führen jedoch, da sie oft unbemerkt auf die Kreuzspule auflaufen, zu einer starken Qualitätsminderung der Kreuzspule bis hin zu einer völligen Unbrauchbarkeit der betreffenden Kreuzspule.
Selbst wenn solche Fadenschlingen bemerkt und durch den Fadenreiniger herausgeschnitten werden, führt das vermehrte Auftreten von Fadenschlingen zumindest zu einer negativen Beeinflussung des Wirkungsgrades der Textilmaschine.
Solche Schlingenbildungen sollten daher unbedingt vermieden werden.

Durch die DE 34 29 193 C1 ist eine Vorrichtung bekannt, die es ermöglicht, von einer Spule eine bestimmte Wickelgutmenge pro Zeiteinheit abzuwickeln.
Das Abwickeln des Wickelgutes erfolgt dabei unter größtmöglicher Schonung des Wickelgutes sowie bei gleichmäßigen Spannungsverhältnissen.
Die bekannte Vorrichtung verfügt über einen oberhalb der Wickelgutspule rotierbar gelagerten Wickelarm, der durch einen drehzahlregelbaren Antrieb definiert beaufschlagbar ist.
Der Wickelarm ist dabei nach unten, das heißt, zur Spulenmitte hin abgewinkelt und weist endseitig ein Meßrad sowie eine Fadenspannungsmeßeinrichtung auf.
Mittels dieses Meßrades wird das von der Spule kommende Wickelgut abgetastet und ein die Laufgeschwindigkeit des Wickelgutes kennzeichnendes Ausgangssignal generiert, das mit der Drehzahl des Wickelarmantriebes synchronisiert wird. Außerdem kann bei dieser bekannten Einrichtung die Wickelgutspule während des Abwickelns des Wickelgutes entgegen der Abwickelrichtung rotiert werden.
Die Vorrichtung hat sich in der Praxis bei Wickelgutspulen, die mit relativ niedrigen Wickelgutabzugsgeschwindigkeiten abgewickelt werden, bewährt.
Für höhere Fadenabzugsgeschwindigkeiten ist die Vorrichtung allerdings, nicht zuletzt aufgrund der nicht unerheblichen Schwungmasse des rotierenden Wickelarmes sowie des zugehörigen Kontergewichtes, kaum geeignet.

Ausgehend vom vorgenannten Stand der Technik liegt der Erfindung die Aufgabe zugrunde, eine Spulstelle zu entwickeln, bei der während des Umspulprozesses sowohl die Fadenzugkraft deutlich reduziert, als auch sichergestellt ist, daß es während des Umspulprozesses nicht zu Fadenablösungen in Form von Schlingen kommt.

Diese Aufgabe wird erfindungsgemäß durch eine Spulstelle gelöst, die die im Anspruch 1 beschriebenen Merkmale aufweist.

Vorteilhafte Ausgestaltungen der Erfindung sind Gegenstand der Unteransprüche.

Durch die erfindungsgemäße Ausbildung und Anordnung einer Fadenabwickeleinrichtung mit einem Fadenumlenkorgan, das während des Abwickelns des Fadens von der Vorlagespule außermittig zur Spulenachse und benachbart zu dem in Abwickelposition befindlichen Teil der Kopswicklung angeordnet ist, wird erreicht, daß der Faden während der gesamten Spulenreise bezüglich der Spulenachse nahezu orthogonal abgewickelt wird.
Das heißt, während des Abwickelns wird zuverlässig verhindert, daß sich ein. umlaufender, die Fadenzugkraft erhöhender Fadenballon einstellen kann.
Das gleichmäßige, nahezu orthogonale Abwickeln des Fadens von der Oberfläche der Vorlagespule wirkt sich dabei nicht nur positiv auf die Fadenzugkraft aus, die deutlich vermindert wird und während des gesamten Umspulprozesses nahezu konstant ist, sondern verhindert auch das Ablösen von Fadenschlingen von der Vorlagespule.
Bei Spulstellen, die die erfindungsgemäße Ausbildung und Anordnung aufweisen werden kritische Fadenzugkräfte erst bei deutlich höheren Fadenabzugsgeschwindigkeiten erreicht als dies bei den bislang bekannten Spulstellen der Fall ist.

Gemäß der Erfindung ist das Fadenumlenkorgan parallel zur Spulenachse verschiebbar angeordnet.
Eine solche Ausführungsform ermöglicht ein definiertes Nachführen des Fadenumlenkorgans entsprechend dem Abwickelfortschritt.
Der Faden wird auf diese Weise ohne zusätzliche Umlenkung und damit relativ schonend von der Vorlagespule abgewickelt.

Wie im Anspruch 2 dargelegt, ist das Fadenumlenkorgan während des Umspulens vorteilhafterweise stets wenigstens teilweise unterhalb der Hülsenspitze der Vorlagespule positioniert.
Auch eine solche Anordnung stellt sicher, daß zu keinem Zeitpunkt des Umspulprozesses ein nachteiliger Fadenballon entstehen kann.

Wie in den Ansprüchen 3 und 4 dargelegt, ist das Fadenumlenkorgan vorteilhafterweise so gelagert, daß die beim Abwickeln der Vorlagespule auftretenden Schwankungen der Fadenabwickelgeschwindigkeit automatisch, vorzugsweise durch Änderung des Abstandes zwischen Fadenumlenkorgan und Spulenachse der Vorlagespule, ausgeglichen werden.

Zu diesem Zweck ist das Fadenumlenkorgan beispielsweise, wie im Anspruch 6 beschrieben, verschiebbar an einem entsprechenden Lagerarm angeordnet.
Das Fadenumlenkorgan wird dabei durch ein Federelement beaufschlagt, das gegen die Zugkraft des Fadens arbeitet.
Das heißt, bei nachlassender Fadenzugkraft wird das Fadenumlenkorgan von der Vorlagespule weg verlagert, während eine Erhöhung der Fadenzugkraft automatisch dazu führt, daß der Abstand zwischen Fadenumlenkorgan und Spulenachse der Vorlagespule verringert wird.

Wie im Anspruch 5 dargelegt, ist das Fadenumlenkorgan über einen Lagerarm mit einem Führungsschlitten verbunden, der seinerseits über eine entsprechende Antriebseinrichtung parallel zur Spulenachse der Vorlagespule am oder im Spulstellengehäuse verschiebbar gelagert ist.
Das heißt, das Fadenumlenkorgan kann über den Führungsschlitten während des gesamten Umspulprozesses definiert so nachgeführt werden, daß aufgrund des Ablaufwinkeles des Fadens von der Oberfläche der Vorlagespule stets optimale Abwickelverhältnisse gegeben sind.
Diese optimalen Abwickelverhältnisse des Fadens wirken sich durch eine deutliche Verminderung der Fadenzugkraft überaus positiv aus.

In vorteilhafter Ausführungsform ist das Fadenumlenkorgan, wie im Anspruch 7 dargelegt, als Umlenkrolle ausgebildet.
In einer ersten Ausführungsform ist die Umlenkrolle dabei, wie im Anspruch 8 beschrieben, z.B. über ein leicht gängiges Wälzlager frei drehbar gelagert.
Eine solche frei drehbar gelagerte Umlenkrolle gewährleistet einerseits eine schonende Umlenkung des abgezogenen Fadens und wirkt sich andererseits kaum negativ auf die Fadenzugkraft aus.
Außerdem sind derartige frei drehbar gelagerte Umlenkrollen relativ kostengünstig, da sowohl die Umlenkrollen als auch die zugehörigen Wälzlager als Großserienteile im Handel erhältlich sind.

In einer alternativen Ausführungsform ist die Umlenkrolle, wie im Anspruch 9 dargelegt, mittels eines Einzelantriebes definiert antreibbar.
Eine solche einzelmotorisch angetriebene Umlenkrolle weist beispielsweise den Vorteil auf, daß über die Umlenkrolle eine Beeinflussung der Fadenzugkraft möglich ist.

Die Erfindung wird nachfolgend anhand eines in den Zeichnungen dargestellten Ausführungsbeispieles näher erläutert.

Es zeigt:
- Fig. 1: in Seitenansicht, schematisch eine Arbeitsstelle einer Kreuzspulen herstellenden Textilmaschine mit einer erfindungsgemäßen Fadenabwickeleinrichtung,
- Fig. 2: die erfindungsgemäße Fadenabwickeleinrichtung in einem größeren Maßstab.

In Figur 1 ist in Seitenansicht schematisch eine Arbeitsstelle 1 einer insgesamt mit der Bezugszahl 22 gekennzeichneten Kreuzspulen herstellenden Textilmaschine dargestellt.

Derartige Textilmaschinen, vorzugsweise Kreuzspulautomaten, verfügen üblicherweise über eine Vielzahl solcher in Reihe angeordneter Arbeitsstellen 1.
Auf den Arbeitsstellen 1 werden Vorlagespulen 2, in der Regel Spinnkopse, die beispielsweise auf (nicht dargestellten) Ringspinnmaschinen hergestellt wurden, zu großvolumigen Kreuzspulen 13 umgespult.
Die Arbeitsstellen 1 sind zu diesem Zweck mit verschiedenen, bekannten und deshalb lediglich schematisch dargestellten Fadenhandhabungs- und -prüfeinrichtungen ausgerüstet, die jeweils durch eine arbeitsstelleneigene Steuereinrichtung, einen sogenannten Spulstellenrechner 5, definiert ansteuerbar sind.

Der von der Vorlagespule 2 abgezogene Faden 3 läuft auf seinem Weg zur Kreuzspule 13, die in einem Spulenrahmen 14 drehbar gelagert und während des Spulbetriebes über eine sogenannte Fadenführungstrommel 12 reibschlüssig angetrieben ist, zunächst über die erfindungsgemäße Fadenabwickeleinrichtung 4. Vorzugsweise durchläuft der Faden 3 anschließend unter anderem einen Fadenspanner 6, einen Fadenreiniger 8 mit einer zugehörigen Fadenschneideinrichtung 9 sowie eine optional vorhandene Paraffiniereinrichtung 10.
Außerhalb des "regulären" Fadenlaufweges 30 ist außerdem eine Fadenspleißvorrichtung 7 angeordnet.
Zur Handhabung der Fadenenden im Falle eines Fadenbruches oder eines definierten Reinigerschnittes sind außerdem eine Saugdüse 15 sowie ein Greiferrohr 19 vorgesehen.

Die Saugdüse 15 ist dabei um eine Schwenkachse 17, das Greiferrohr 19 um eine Schwenkachse 21 drehbar gelagert. Sowohl die Saugdüse 15 als auch das Greiferrohr 19 können, wie bekannt, bei.Bedarf definiert mit Unterdruck beaufschlagt werden.

Wie in Figur 1 weiter angedeutet, ist die Vorlagespule 2 in ihrer Abspulstellung 16 drehbar gelagert und kann durch einen, vorzugsweise frequenzgesteuerten Antrieb 11 mit einstellbarer Drehzahl in Richtung R rotiert werden.
Im Bereich der Abspulstellung 16 ist außerdem eine schnell wirkende Bremseinrichtung 18 installiert, die bei einem Reinigerschnitt oder einem Fadenbruch die Vorlagespule 2 unverzüglich in den Stillstand abbremst.

Die in Figur 1 lediglich schematisch dargestellte Fadenabwickeleinrichtung 4 ist in Figur 2 näher dargestellt.

Wie ersichtlich, weist die Fadenabwickeleinrichtung 4 ein Fadenumlenkorgan, vorzugsweise in Form einer frei drehbar gelagerten oder einer mittels eines Antriebes 32 definiert rotierbaren Umlenkrolle 23 auf.
Die Umlenkrolle 23 ist dabei an einer höhenverstellbaren Lagereinrichtung angeordnet und während des Spulprozesses so positioniert, daß die Umlenkrolle 23 sowohl außermittig zur Spulenachse 33 der Vorlagespule 2 als auch wenigstens teilweise unterhalb der Hülsenspitze 35 der Vorlagespule 2 steht.
Die Umlenkrolle 23 ist beispielsweise über einen Lagerarm 24 an einen Führungsschlitten 25 angeschlossen, der, in einer entsprechenden Führung 31 gelagert, mittels einer entsprechenden Antriebseinrichtung 29 parallel zur Spulenachse 33 der Vorlagespule 2 verschiebbar ist.

Die Führung 31 ist dabei in oder am Spulstellengehäuse 34 angeordnet der betreffenden Spulstelle 1 der Kreuzspulen herstellenden Textilmaschine 22 angeordnet.
Das heißt, die Umlenkrolle 23 ist während des Umspulprozesses laufend derart abgesenkbar, daß der Faden 3 stets nahezu orthogonal von der Oberfläche der Vorlagespule 2 abgewickelt wird.

Da es bei Vorlagespulen 2, insbesondere wenn sie wie im Ausführungsbeispiel dargestell eine Kopswicklung aufweisen, unvermeidlich zu ständigen Schwankungen der Fadenabwickelgeschwindigkeiten kommt, ist die Umlenkrolle 23 außerdem so gelagert, daß der Abstand a zwischen der Drehachse der Umlenkrolle 23 und der Spulenachse 33 der Vorlagespule 2 veränderbar ist.
Das heißt, die Umlenkrolle 23 ist beispielsweise an einem vorderen Lagerarmteil 24A angeordnet, das bezüglich eines hinteren Lagerarmteiles 24B axial verschiebbar ist.
Zwischen die Lagerarmteile 24A und 24B ist dabei ein Federelement 36 eingeschaltet, das die Umlenkrolle 23 leicht gegen die Fadenzugkraft beaufschlagt.
Bei einer solchen Ausbildung werden die beim Abwickeln des Fadens 3 von der Vorlagespule 2 auftretenden, unvermeidlichen Schwankungen in der Fadenabwickelgeschwindigkeit automatisch durch entsprechende horizontale Verlagerung der Umlenkrolle 23 kompensiert und damit die Fadenzugkraft während des gesamten Umspulprozesses nahezu konstant gehalten.

Anstelle des vorbeschriebenen, federbeaufschlagten mechanischen Fadenspeichers, der, bei Bedarf den Fadenlaufweg verlängert, sind auch andere Fadenspeichereinrichtungen denkbar.

Anstelle eines mechanischen Fadenspeichers könnte beispielsweise auch ein pneumatischer Fadenspeicher zum Einsatz kommen.
Ein solcher pneumatischer Fadenspeicher könnte beispielsweise über eine unterdruckbeaufschlagbare Speicherröhre verfügen, deren Füllzustand ständig durch entsprechende Sensoren überwacht wird.
Das heißt, bei solchen pneumatischen Fadenspeichern können Schwankungen in der Fadenabwickelgeschwindigkeit durch entsprechende zwischenzeitliche Speicherung von Fadenlänge durch Anpassung des Unterdruckes in der Speicherröhre ausgeglichen werden.

## Patentansprüche

1. Spulstelle für eine Kreuzspulen herstellende Textilmaschine mit einer Vorrichtung zur Verbesserung des Ablaufverhaltens eines Fadens (30) von einer Vorlagespule (2) und einem Antrieb zum Rotieren der Vorlagespule (2) während des Umspulprozesses,
**dadurch gekennzeichnet,**
**dass** eine Fadenabwickeleinrichtung (4) mit einem Fadenumlenkorgan (23) vorgesehen ist, das parallel zur Spulenachse (33) verschiebbar und während des Umspulprozesses laufend derart abgesenkbar ist,
**dass** das Fadenumlenkorgan (23) während des Abwickelns des Fadens (30) von der Vorlagespule (2) außermittig zur Spulenachse (33), benachbart zu dem in Abwickelposition befindlichen Teil der Kopsbewicklung so angeordnet ist, dass der Faden (3) stets ohne Bildung eines Fadenballons, nahezu orthogonal von der Oberfläche der Vorlagespule (2) abgewickelt wird.

2. Spulstelle nach Anspruch 1, **dadurch gekennzeichnet, dass** das Fadenumlenkorgan (23) während des Umspulens stets wenigstens teilweise unterhalb der Hülsenspitze (35) der Vorlagespule (2) verschiebbar ist.

3. Spulstelle nach Anspruch 1, **dadurch gekennzeichnet, dass** das Fadenumlenkorgan (23), durch ein Federelement (36) gegen die Fadenzugkraft beaufschlagt, an einem Lagerarm (24) so gelagert ist, dass beim Abwickeln der Vorlagespule (2) auftretende Schwankungen der Fadenabwickelgeschwindigkeit ausgleichbar sind.

4. Spulstelle nach Anspruch 3, **dadurch gekennzeichnet, dass** die beim Abwickeln der Vorlagespule (2) auftretenden Schwankungen der Fadenabwickelgeschwindigkeit durch Veränderung eines Abstandes (a) zwischen Fadenumlenkorgan (23) und Spulenachse (33) ausgleichbar sind.

5. Spulstelle nach Anspruch 1, **dadurch gekennzeichnet, dass** das Fadenumlenkorgan (23) über einen Lagerarm (24) an einen Führungsschlitten (25) angeschlossen ist, der, in Führungen (31) verschiebbar, durch eine Antriebseinrichtung (29) definiert höhenverstellbar ist.

6. Spulstelle nach Anspruch 5, **dadurch gekennzeichnet, dass** im Bereich des Lagerarmes (24) ein Federelement (36) angeordnet ist, das das Fadenumlenkorgan (23) so beaufschlagt, dass der abzuwickelnde Faden (30) stets eine nahezu konstante Fadenspannung aufweist.

7. Spulstelle nach Anspruch 1, **dadurch gekennzeichnet, dass** das Fadenumlenkorgan als Umlenkrolle (23) ausgebildet ist.

8. Spulstelle nach Anspruch 7, **dadurch gekennzeichnet, dass** die Umlenkrolle (23) frei drehbar gelagert ist.

9. Spulstelle nach Anspruch 7, **dadurch gekennzeichnet, dass** an die Umlenkrolle (23) ein Einzelantrieb (32) angeschlossen ist, der eine definierte Einstellung der Drehzahl der Umlenkrolle (23) ermöglicht.

## Claims

1. Winding station for a textile machine producing cross-wound bobbins with a device for improving the running behaviour of a thread (30) from a master bobbin (2) and a drive for rotating the master bobbin (2) during the rewinding process,
**characterised in that**
a thread unwinding device (4) is provided with a thread guiding element (23) which can be displaced parallel to the bobbin axis (33) and during the rewinding process can be lowered continuously, so that the thread guiding element (23) during the unwinding of the thread (30) from the master bobbin (2) is arranged off-centre relative to the bobbin axis (33), adjacent to the part of the cop winding located in unwinding position so that the thread (3) without forming a thread balloon is unwound almost orthogonally from the surface of the master bobbin (2).

2. Winding station according to claim 1, **characterised in that** the thread guiding element (23) during the rewinding is continuously displaceable at least partly underneath the sleeve tip (35) of the master bobbin (2).

3. Winding station according to claim 1, **characterised in that** the thread guiding element (23), pressurised by a spring element (36) against the thread tensile force, is mounted on a bearing arm (24) so that variations in the thread unwinding speed occurring when unwinding the master bobbin (2) can be equalised.

4. Winding station according to claim 3, **characterised in that** the variations in the thread unwinding speed occurring on unwinding the master bobbin (2) can be equalised by changing the spacing (a) between the thread guiding element (23) and bobbin axis (33).

5. Winding station according to claim 1, **characterised in that** the thread guiding element (23) is connected via a bearing arm (24) to a guiding slide (25) which being displaceable in guides (31) can be adjusted in height in a defined manner by a drive device (29).

6. Winding station according to claim 5, **characterised in that** in the region of the bearing arm (24) a spring element (36) is arranged that loads the thread guiding element (23) so that the thread (30) to be unwound has an almost constant thread tension.

7. Winding station according to claim 1, **characterised in that** the thread guiding element is designed as a guiding roller (23).

8. Winding station according to claim 7, **characterised in that** the guiding roller (23) is mounted so as to rotate freely.

9. Winding station according to claim 7, **characterised in that** a single drive (32) is connected to the guiding roller (23) which enables a defined adjustment of the speed of the guiding roller (23).

## Revendications

1. Poste de bobinage pour une machine textile fabriquant des bobines à spires croisées, comprenant un dispositif pour améliorer le dévidage d'un fil (30) d'une bobine d'alimentation (2) et un entraînement pour faire tourner la bobine d'alimentation (2) durant le processus de renvidage, **caractérisé en ce qu'**est prévu un dispositif de dévidage du fil (4) équipé d'un organe de déviation du fil (23) qui peut être déplacé parallèlement à l'axe (33) de la bobine et qui, durant le processus de renvidage, peut être continuellement abaissé de telle sorte que l'organe de déviation du fil (23), au cours du dévidage du fil (30) de la bobine d'alimentation (2), soit disposé de façon excentrée par rapport à l'axe (33) de la bobine, à proximité de la partie du contenu de la bobine qui se trouve en position de dévidage, de manière à ce que le fil (3) soit dévidé presque perpendiculairement de la surface de la bobine d'alimentation (2), sans jamais former de balle de fil.

2. Poste de bobinage selon la revendication 1, **caractérisé en ce que**, durant le renvidage, l'organe de déviation du fil (23) peut toujours être déplacé au moins partiellement sous la pointe (35) du bobinot de la bobine d'alimentation (2).

3. Poste de bobinage selon la revendication 1, **caractérisé en ce que** l'organe de déviation du fil (23), sollicité par un élément à ressort (36) contre la force de traction du fil, est monté sur un bras de support (24) de manière à pouvoir compenser des variations de la vitesse de dévidage du fil survenant lors du dévidage de la bobine d'alimentation (2).

4. Poste de bobinage selon la revendication 3, **caractérisé en ce que** les variations de la vitesse de dévidage du fil survenant lors du dévidage de la bobine d'alimentation (2) peuvent être compensées en modifiant une distance (a) entre l'organe de déviation du fil (23) et l'axe (33) de la bobine.

5. Poste de bobinage selon la revendication 1, **caractérisé en ce que** l'organe de déviation du fil (23) est relié via un bras de support (24) à un chariot de guidage (25) qui, déplaçable dans des glissières (31), est réglable en hauteur de façon définie à l'aide d'un dispositif d'entraînement (29).

6. Poste de bobinage selon la revendication 5, **caractérisé en ce que** dans la zone du bras de support (24) est disposé un élément à ressort (36) qui sollicite l'organe de déviation du fil (23) de telle sorte que le fil à dévider (30) ait toujours une tension pratiquement constante.

7. Poste de bobinage selon la revendication 1, **caractérisé en ce que** l'organe de déviation du fil est réalisé en tant que poulie de renvoi (23).

8. Poste de bobinage selon la revendication 7, **caractérisé en ce que** la poulie de renvoi (23) est montée de manière à pouvoir tourner librement.

9. Poste de bobinage selon la revendication 7, **caractérisé en ce qu'**un entraînement individuel (32) est relié à la poulie de renvoi (23), qui permet de régler de manière définie la vitesse de rotation de la poulie de renvoi (23).
